# EUROPÄISCHE PATENTANMELDUNG

(11) **EP 0 485 858 A1**
(43) Veröffentlichungstag der Anmeldung: **20.05.1992**
(21) Anmeldenummer: 91118809.2
(22) Anmeldetag: 05.11.1991
(51) Int. Cl.: A63B 69/02

(54) **Vorrichtung zur Registrierung von Treffern einer Stichwaffe, insbesondere eines Sportdegens**

(30) Priorität: 14.11.1990 DE 9015573 U
(71) Anmelder: UHLMANN FECHTSPORT GmbH & CO.KG, D-88471 Laupheim (DE)
(72) Erfinder: Rolser, Karl, W-7958 Laupheim 1 (DE)
(74) Vertreter: Fay, Hermann, Dipl.-Phys. Dr.

(57) **Zusammenfassung**

Die Vorrichtung besitzt eine an der Spitze der Stichwaffe befestigte Spitzenhülse (1) und einen darin in Längsrichtung der Stichwaffe verschiebbar geführten Spitzenkopf (3), der rückwärts zum Griff der Stichwaffe hin gegen die Kraft einer Rückstellfeder (6) verstellbar ist und einen in dieser Richtung verlaufenden Stift (7) aufweist, der ein durch eine Druckfeder (9) gegen den Spitzenkopf (3) abgestütztes Schaltstück (8) trägt,das bei der Rückwärtsverstellung des Spitzenkopfes (3) zwei dem Schaltstück (8) exzentrisch zur Achse (4) des Stiftes (7) gegenüberliegende Kontaktflächen (10) miteinander verbindet, die über längs der Klinge der Stichwaffe verlaufende elektrische Leitungen (11) mit einem elektrischen Stromkreis zum Treffernachweis in Verbindung stehen. Das Schaltstück (8) ist gegen die Druckfeder (9) verschiebbar auf dem Stift (7) geführt und durch die Druckfeder (9) in Anlage an einem das Ende des Stiftes (7) bildenden Anschlagkopf (12) gehalten ist. Die Kontaktflächen (10) befinden sich je an einem fest in der Spitzenhülse (1) angeordneten Kontaktstück (14) und bilden Anschläge für das Schaltstück (8), dessen Führung auf dem Stift (7) mit einem Spiel behaftet ist, so daß es sich am Stift (7) auf die Anlage an beiden Kontaktstücken (14) einstellen kann.

## Beschreibung

Die Erfindung betrifft eine Vorrichtung zur Registrierung von Treffern einer Stichwaffe, insbesondere eines Sportdegens, mit einer an der Spitze der Stichwaffe befestigten Spitzenhülse und einem darin in Längsrichtung der Stichwaffe verschiebbar geführten Spitzenkopf, der rückwärts zum Griff der Stichwaffe hin gegen die Kraft einer Rückstellfeder verstellbar ist und einen in dieser Richtung verlaufenden Stift aufweist, der ein durch eine Druckfeder gegen den Spitzenkopf abgestütztes Schaltstück trägt, das bei der Rückwärtsverstellung des Spitzenkopfes zwei dem Schaltstück exzentrisch zur Achse des Stiftes gegenüberliegende Kontaktflächen miteinander verbindet, die über längs der Klinge der Stichwaffe verlaufende elektrische Leitungen mit einem elektrischen Stromkreis zum Treffernachweis in Verbindung stehen.

Eine derartige Vorrichtung ist aus dem deutschen Gebrauchsmuster 88 01 949.7 bekannt. Dabei ist das Schaltstück mit einem Innengewinde auf einem Außengewinde des unverstellbar am Spitzenkopf sitzenden Stiftes geführt, um durch Verdrehen des Schaltstückes auf dem Stift die Lage des Schaltstücks in Bezug auf den Spitzenkopf verändern und dadurch den Zündlauf, das ist der bis zur elektrischen Verbindung der Kontaktflächen erforderliche Verstellweg des Spitzenkopfes, einstellen zu können. Die Druckfeder zwischen dem Schaltstück und dem Spitzenkopf beseitigt ein möglicherweise vorhandenes Gewindespiel zwischen dem Schaltstück und dem Stift und sichert außerdem zwischen beiden den elektrischen Kontakt, der zur Anzeige ungültiger Treffer erforderlich ist, wenn nämlich der Spitzenkopf mit einer elektrisch leitenden Fläche, wie etwa dem Boden oder der Glocke der gegnerischen Waffe, in Berührung kommt. Die durch das Schaltstück zu verbindenden Kontaktflächen sind an der jeweils vordersten Windung von Schraubenfedern ausgebildet, die mit zum Stift paralleler Achse nebeneinander angeordnet sind und dem Schaltstück axial und exzentrisch zur Stiftachse gegenüberstehen. Die Schraubenfedern dienen zum Toleranzausgleich und ermöglichen durch ihre Nachgiebigkeit, daß das Schaltstück an beiden Kontaktflächen gleichzeitig zur Anlage kommen und dadurch die elektrische Verbindung zwischen ihnen verstellen kann. - Gegen diese Ausbildung der Kontaktflächen an Schraubenfedern ist vorgebracht worden, daß die elektrische Kontaktgabe unbestimmt und unsicher sein und dadurch die Trefferkontrolle insgesamt leiden könnte. Diese Bedenken sollen durch die Erfindung ausgeräumt werden.

Der Erfindung liegt somit die Aufgabe zugrunde, eine Vorrichtung der eingangs genannten Art so auszubilden, daß die Kontaktflächen feststehend angeordnet sind, Federn als Träger der Kontaktflächen also vermieden werden.

Diese Aufgabe wird nach der Erfindung dadurch gelöst, daß das Schaltstück gegen die Druckfeder verschiebbar auf dem Stift geführt und durch die Druckfeder in Anlage an einem das Ende des Stiftes bildenden Anschlagkopf gehalten ist, und daß die Kontaktflächen je an einem in Bezug auf das Schaltstück feststehend und unnachgiebig in der Spitzenhülse angeordneten Kontaktstück ausgebildet sind, wobei die beiden Kontaktstücke mit ihrer Kontaktfläche Anschläge für das Schaltstück bilden und die Führung des Schaltstücks auf dem Stift mit einem Spiel behaftet ist, das es dem Schaltstück ermöglicht, sich am Stift auf die Anlage an beiden Kontaktstücken einzustellen.

Wird der Spitzenkopf im Fall eines Treffers rückwärts verstellt, wird dabei zunächst das Schaltstück über die Druckfeder mitgenommen, bis es am Ende des Zündlaufs an beiden Kontaktflächen zur Anlage kommt und dadurch aufgehalten wird. Der Spitzenkopf kann sich noch weiter rückwärts verstellen, wobei jedoch das Schaltstück in seiner Anlage an den beiden Kontaktstücken stehen bleibt und nur die Druckfeder zwischen dem Schaltstück und dem Spitzenkopf weiter zusammengedrückt und verkürzt wird. Das für das Schaltstück vorgesehene Bewegungsspiel am Stift ermöglicht leichte Kippbewegungen des Schaltstücks gegenüber der Stiftachse, so daß sich das Schaltstück immer so selbst einstellen kann, daß es gleich fest an beiden Kontaktflächen anliegt, wie es für deren sichere elektrische Verbindung erforderlich ist.

In einer bevorzugten Ausführungsform der Erfindung ist in der Spitzenhülse ein mit den Kontaktstücken versehener Kontaktträger angeordnet, der eine Führungsaufnehmung aufweist, in der das Schaltstück verdrehungssicher um die Stiftachse geführt ist und in die die Kontaktstücke mit den Kontaktflächen vorstehen. Drehungen des Schaltstückes um die Stiftachse sind dadurch ausgeschlossen. Weiter empfiehlt es sich, daß auch das Schaltstück auf dem Stift verdrehungssicher um die Stiftachse geführt ist und der Stift mit einem Feingewinde in eine Gewindeaufnahme im Spitzenkopf greift, wobei der Spitzenkopf in der Spitzenhülse verdrehbar und in seiner jeweiligen Drehstellung feststellbar ist. Diese Anordnung ermöglicht in einfacher Weise das Einstellen des Zündlaufs. Wird nämlich der Spitzenkopf in der Spitzenhülse verdreht, verschraubt sich der gegen Mitdrehen gesicherte Stift im Innengewinde der Gewindeaufnahme mit dem Ergebnis einer Axialverstellung zwischen dem Spitzenkopf und dem Schaltstück, wodurch die Größe des Zündlaufs geändert wird. Ist der Zündlauf in der gewünschten Weise eingestellt, wird der Spitzenkopf gegen unbeabsichtigtes Verdrehen in der Spitzenhülse erneut gesichert, wobei aber diese Verdrehsicherung die freie axiale Verschiebbarkeit des Spitzenkopfes in der Spitzenhülse nicht beeinträchtigt. Die Verdrehsicherung des Stiftes kann in besonders zweckmäßiger Weise dadurch verwirklicht werden, daß der Anschlagkopf des Stiftes als Mehrkantkopf ausgebildet ist, der in eine entsprechend mehrkantig ausgebildete Aussparung im Schaltstück greift.

Im folgenden wird die Erfindung an einem in der Zeichnung dargestellten Ausführungsbeispiel näher erläutert; die einzige Figur zeigt einen Längsschnitt durch eine Vorrichtung zur Registrierung von Treffern eines Sportdegens gemäß der Erfindung.

Die in der Zeichnung dargestellte Vorrichtung zur Registrierung von Treffern eines selbst nicht dargestellten Sportdegens besitzt eine an der Degenspitze zu befestigende Spitzenhülse 1, wozu die Spitzenhülse mit einer Befestigungsaufnahme 2 für die Degenklinge versehen ist. In der Spitzenhülse 1 ist ein Spitzenkopf 3 angeordnet, der in Längsrichtung des Sportdegens, also in Richtung der in der Zeichnung mit 4 bezeichneten Achse, verschiebbar geführt ist. Die Zeichnung zeigt den Spitzenkopf 3 in seiner axial vorderen Ausgangsstellung. Im Falle eines Treffers wird der Spitzenkopf 3 rückwärts in Richtung des Pfeiles 5 zum Degengriff hin gegen die Kraft einer Rückstellfeder 6 verschoben. Ein in dieser Richtung verlaufender, am Spitzenkopf 3 befestigter Stift 7 trägt ein Schaltstück 8, das durch eine den Stift 7 koaxial umgebende Druckfeder 9 gegen den Spitzenkopf 3 abgestützt ist und bei der Rückwärtsverstellung des Spitzenkopfes 3 zwei dem Schaltstück 8 exzentrisch Stiftachse 4 gegenüberliegende Kontaktflächen 10 miteinander verbindet. Diese Kontaktflächen 10 sind über längs der Degenklinge verlaufende elektrische Leitungen 11 mit einem in der Zeichnung ebenfalls nicht dargestellten elektrischen Stromkreis zum Treffernachweis verbunden. Das Schaltstück 8 ist gegen die Druckfeder 9 verschiebbar auf dem Stift 7 geführt und durch die Druckfeder 9 in Anlage an einem das Ende des Stiftes 7 bildenden Anschlagkopf 12 gehalten. Der Anschlagkopf 12 ist als Mehrkant ausgebildet, der in eine entsprechend mehrkantig ausgebildete Aussparung 13 im Schaltstück 8 greift. Im Ergebnis kann sich das Schaltstück 8 zwar axial gegen die Druckfeder 9 auf dem Stift 7 verschieben, nicht aber auf dem Stift 7 um die Stiftachse 4 verdrehen. Die Kontaktflächen 10 sind je an einem in Bezug auf das Schaltstück 8 feststehend und unnachgiebig angeordneten Kontaktstück 14 ausgebildet. Diese Kontaktstücke 14 sind mit den Leitungen 11 verbunden und bilden mit ihrer Kontaktfläche 10 Anschläge für das Schaltstück 8, wobei die Führung des Schaltstücks 8 auf dem Stift 7 mit einem freien Bewegungsspiel behaftet ist, das es dem Schaltstück 8 ermöglicht, sich am Stift 7 durch leichtes Verkippen gegenüber der Stiftachse 4 so einzustellen, daß es an beiden Kontaktstücken 12 zur sicheren Anlage und elektrischen Kontaktgabe kommt. Wird der Spitzenkopf 3 im Fall eines Treffers verstellt, wird das Schaltstück 8 über die Druckfeder 9 mitgenommen, bis es sich an beiden Kontaktflächen 10 anlegt. Der Spitzenkopf 3 kann sich dann zwar noch weiter rückwärts verstellen, jedoch bleibt das Schaltstück 8 in seinem Anschlag an den beiden Kontaktstücken 14 stehen und nur die Druckfeder 9 wird weiter zusammengedrückt.

Im einzelnen ist in der Spitzenhülse 3 ein mit den Kontaktstücken 14 versehener, elektrisch isolierender Kontaktträger 15 angeordnet. Er ist mit einer Führungsausnehmung 16 versehen, in der das Schaltstück 8 verdrehungssicher um die Stiftachse 4 geführt ist und in die die Kontaktstücke 14 mit den Kontaktflächen 10 vorstehen. Das Schaltstück 8 besitzt im Querschnitt die Form eines Mehrkants. Entsprechend mehrkantig im Querschnitt ist auch die Führungsausnehmung 16 ausgebildet, so daß sich das Schaltstück 8 in der Führungsausnehmung 16 zwar axial verschieben, nicht aber um die Stiftachse 4 verdrehen kann. Da das Schaltstück 8 auch auf dem Stift 7 verdrehungssicher um die Stiftachse 4 geführt ist, kann sich der Stift 7 im Ergebnis nicht um die Achse 4 verdrehen. Der Stift 7 greift mit einem Feingewinde 17 in eine Gewindeaufnahme 18 im Spitzenkopf 3, wobei der Spitzenkopf 3 in der Spitzenhülse 1 verdrehbar um die Achse 4 und in seiner jeweiligen Drehstellung feststellbar ist. Zu diesem Zweck sitzt der elektrisch leitende Spitzenkopf 3 in einer Isolierbuchse 19, die ihrerseits in einer äußeren Stahlbuchse 20 angeordnet ist. Die Stahlbuchse 20 ist an der Innenwand der Spitzenhülse 1 geführt. In der Wandung der Spitzenhülse 1 sind axial verlaufende Schlitze 21 vorgesehen, in welchen Feststellschrauben 22 verschiebbar sind. Die Feststellschrauben 22 sitzen in Gewindebohrungen 23 der Stahlbuchse 20. Im angezogenen Zustand verklemmen die Feststellschrauben 22 den Spitzenkopf 3 über die Wand der Isolierbuchse 19 gegen Verdrehen in der Stahlbuchse 20. Werden die Feststellschrauben 22 gelöst, kann der Spitzenkopf 3 in der Isolierbuchse 19 verdreht werden. Jedoch nimmt der Stift 7 wegen seiner Verdrehsicherung an der Drehbewegung des Spitzenkopfes 3 nicht teil, sondern verschraubt sich über das Feingewinde 17 in der Gewindeaufnahme 18 des Spitzenkopfs 3, was eine Verstellung des axialen Abstandes zwischen dem Spitzenkopf 3 und dem Schaltstück 8 und damit eine Verstellung des durch diesen Abstand bestimmten Zündlaufs zur Folge hat. Die Rückstellfeder 6 bestimmt durch ihre Auslegung die Mindestkraft, die im Falle eines Treffers erforderlich ist, den Spitzenkopf 3 bis zur elektrischen Verbindung der beiden Kontaktflächen 10 in die Spitzenhülse 1 zurückzudrücken.

## Patentansprüche

1. Vorrichtung zur Registrierung von Treffern einer Stichwaffe, insbesondere eines Sportdegens, mit einer an der Spitze der Stichwaffe befestigten Spitzenhülse (1) und einem darin in Längsrichtung der Stichwaffe verschiebbar geführten Spitzenkopf (3), der rückwärts zum Griff der Stichwaffe hin gegen die Kraft einer Rückstellfeder (6) verstellbar ist und einen in dieser Richtung verlaufenden Stift (7) aufweist, der ein durch eine Druckfeder (9) gegen den Spitzenkopf (3) abgestütztes Schaltstück (8) trägt,das bei der Rückwärtsverstellung des Spitzenkopfes (3) zwei dem Schaltstück (8) exzentrisch zur Achse (4) des Stiftes (7) gegenüberliegende Kontaktflächen (10) miteinander verbindet, die über längs der Klinge der Stichwaffe verlaufende elektrische Leitungen (11) mit einem elektrischen Stromkreis zum Treffernachweis in Verbindung stehen, dadurch gekennzeichnet, daß das Schaltstück (8) gegen die Druckfeder (9) verschiebbar auf dem Stift (7) geführt und durch die Druckfeder (9) in Anlage an einem das Ende des Stiftes (7) bildenden Anschlagkopf (12) gehalten ist, und daß die Kontaktflächen (10) je an einem in Bezug auf das Schaltstück (8) feststehend und unnachgiebig in der Spitzenhülse (1) angeordneten Kontaktstück (14) ausgebildet sind, wobei die Kontaktstücke (14) mit ihrer Kontaktfläche (10) Anschläge für das Schaltstück (8) bilden und die Führung des Schaltstücks (8) auf dem Stift (7) mit einem Spiel behaftet ist, das es dem Schaltstück (8) ermöglicht, sich am Stift (7) auf die Anlage an beiden Kontaktstücken (14) einzustellen.

2. Vorrichtung nach Anspruch 1, dadurch gekennzeichnet, daß in der Spitzenhülse (1) ein mit den Kontaktstücken (14) versehener Kontaktträger (15) angeordnet ist, der eine Führungsausnehmung (16) aufweist, in der das Schaltstück (8) verdrehungssicher um die Stiftachse (4) geführt ist und in die die Kontaktstücke (14) mit den Kontaktflächen (10) vorstehen.

3. Vorrichtung nach Anspruch 2, dadurch gekennzeichnet, daß das Schaltstück (8) auch auf dem Stift (7) verdrehungssicher um die Stiftachse (4) geführt ist und der Stift (7) mit einem Feingewinde (17) in eine Gewindeaufnahme (18) im Spitzenkopf (3) greift, wobei der Spitzenkopf (3) in der Spitzenhülse (1) verdrehbar und in seiner jeweiligen Drehstellung feststellbar ist.

4. Vorrichtung nach Anspruch 3, dadurch gekennzeichnet, daß der Anschlagkopf (12) des Stiftes (7) als Mehrkantkopf ausgebildet ist, der in eine entsprechend mehrkantig ausgebildete Aussparung (13) im Schaltstück (8) greift.
